# EUROPÄISCHE PATENTSCHRIFT

(11) **EP 3 375 057 B1**
(45) Veröffentlichungstag und Bekanntmachung des Hinweises auf die Patenterteilung: **10.06.2020**
(21) Anmeldenummer: 16785483.5
(22) Anmeldetag: 25.10.2016
(51) Int. Cl.: H01T 1/02, H01T 1/04, H01T 4/14

(54) **HÖRNERFUNKENSTRECKE MIT DEIONKAMMER IN NICHTAUSBLASENDER BAUFORM**
HORN SPARK GAP HAVING A DEION CHAMBER IN NON-DISCHARGING DESIGN
ÉCLATEUR À CORNES AVEC UNE CHAMBRE DE DÉSIONISATION AYANT UNE STRUCTURE NON SOUFFLANTE

(30) Priorität: 10.11.2015 DE 102015014547; 17.08.2016 DE 102016115223
(43) Veröffentlichungstag der Anmeldung: 19.09.2018
(73) Patentinhaber: DEHN SE + Co KG, 92318 Neumarkt / Opf. (DE)
(72) Erfinder: STRANGFELD, Uwe, 90478 Nürnberg (DE); HIERL, Stephan, 92318 Neumarkt (DE)
(74) Vertreter: Kruspig, Volkmar
(86) Internationale Anmeldenummer: PCT/EP2016/075596
(87) Internationale Veröffentlichungsnummer: WO 2017/080806

(56) Entgegenhaltungen:
- EP-A1- 2 631 927
- DE-A1-102010 033 764
- DE-A1-102011 102 257

## Beschreibung

Die Erfindung betrifft eine Hörnerfunkenstrecke mit Deionkammer in nichtausblasender Bauform mit einem Isolierstoffgehäuse als Stütz- und Aufnahmekörper für die Hörnerelektroden und die Deionkammer sowie Mitteln zum Leiten der lichtbogenbedingten Gasströmung gemäß Oberbegriff des Anspruchs 1.

Aus der EP 1 870 977 B1 ist eine Vorrichtung zum Schutz gegen Überspannungen vorbekannt, die aus mehreren, in Reihe geschalteten Hörnerfunkenstrecken besteht, wobei die Hörnerfunkenstrecken im Überspannungsfall simultan ausgelöst werden.

Die DE 10 2011 102 257 A1 zeigt eine Hörnerfunkenstrecke mit Deionkammer in nichtausblasender Bauform, die aus einem mehrteiligen Isolierstoffgehäuse besteht. Im Isolierstoffgehäuse sind die Hörnerelektroden und die Deionkammer befindlich. Weiterhin sind Mittel zum Leiten der lichtbogenbedingten Gasströmung vorhanden. Das dortige Isolierstoffgehäuse ist in der von den Hörnerelektroden aufgespannten Ebene geteilt und bildet eine erste sowie eine zweite Halbschale. Die Hörnerelektroden sind unsymmetrisch realisiert. Der Lichtbogenlaufbereich zwischen den Elektroden wird in Richtung Deionkammer durch ein plattenförmiges Isolierstoffmaterial begrenzt.

Zum Stand der Technik bezüglich der Ausbildung von Hörnerfunkenstrecken mit nachgeschalteten Deionkammern sei noch auf die EP 2 631 927 A1, die EP 1 914 850 B2 oder die DE 44 35 968 A1 verwiesen.

Die bekannten Hörnerfunkenstrecken sind in besonderem Maße zum Ableiten hoher Blitzstoßströme, aber auch zur Begrenzung und Löschung großer Netzfolgeströme geeignet. Es ist zwar bereits gelungen, vorbekannte Hörnerfunkenstreckenanordnungen mit Deionkammern in Reiheneinbaugeräte zu integrieren, jedoch ist es problematisch, durch an sich einfache Reihen- oder Parallelschaltungen das Ableitvermögen bzw. das Folgestromlöschvermögen weiter zu verbessern. Eine denkbare Anordnung mehrerer Hörnerfunkenstrecken mit Lösch- bzw. Deionkammern in einem Reiheneinbaugehäuse erfordert auf jeden Fall einen höheren Platzbedarf und ist durch die Doppelung der einzelnen Komponenten kostenintensiv. Darüber hinaus beeinflussen sich die entstehenden Lichtbögen beim Zünden der Funkenstrecken, so dass ein gewünschtes, reproduzierbares Löschverhalten nicht unter allen denkbaren Bedingungen gewährleistet ist.

Aus dem Vorgenannten gilt es daher, eine weiterentwickelte, kompakte Hörnerfunkenstrecke mit Deionkammer in nichtausblasender Bauform anzugeben, welche zwei getrennte Funkenstreckeneinheiten aufweist, die jedoch in einem einzigen Gehäuse kompakt und quasi druckdicht als Modul zusammengefasst werden können.

Die Lösung der Aufgabe der Erfindung erfolgt durch die Lehre gemäß der Merkmalskombination nach Patentanspruch 1, wobei die Unteransprüche mindestens zweckmäßige Ausgestaltungen und Weiterbildungen darstellen.

Es wird demnach von einer Hörnerfunkenstrecke mit Deionkammer in bevorzugt nichtausblasender Bauform ausgegangen, wobei die Hörnerfunkenstrecke in einem Isolierstoffgehäuse befindlich ist, welches als Stütz- und Aufnahmekörper für die Hörnerelektroden und die Deionkammer dient. Weiterhin sind Mittel zum Leiten der lichtbogenbedingten Gasströmung vorhanden. Diese Mittel können spezielle Umlenkelemente wie z.B. Splitter, aber auch gezielte Durchbrüche und Ausnehmungen im Gehäuseinneren sein.

Die Hörnerelektroden eines Hörnerelektrodenpaares weisen eine unsymmetrische Form auf, und zwar umfassend eine längere und eine kürzere Elektrode. Im Zündbereich sind bei einer bevorzugten Ausführungsform beide Elektroden nahezu parallel und mit geringer Divergenz verlaufend ausgebildet.

Der Lichtbogenlaufbereich zwischen den Elektroden ist in Richtung Deionkammer durch entsprechende gestalterische Maßnahmen begrenzt. Das Gehäuse besitzt Ausformungen, welche ein zentrales Deionkammerteil oder zwei getrennte Deionkammerteile aufnehmen, wobei im Gehäuse Durchbrüche oder Öffnungen vorgesehen sind und die Elektroden zu dem jeweiligen Deionkammerteil führen, so dass die Gasströmung mindestens teilweise in die jeweilige Deionkammer gelangt.

Bei einer bevorzugten Ausführungsform kann das Gehäuse einen Sandwichaufbau besitzen und aus Halbschalen bestehen.

Erfindungsgemäß sind mindestens zwei Hörnerfunkenstrecken im Gehäuse befindlich, welche getrennt herausgeführte elektrische Anschlüsse zur wahlweisen Reihen- oder Parallelschaltung der im Gehäuse integrierten Funkenstrecken aufweisen.

Innerhalb des Gehäuses ist gemäß einer ersten Ausführungsform eine Trennwand ausgebildet, um eine Trennung der Lichtbogenbrennräume zu erreichen und eine Gasströmung zur Lichtbogenfußpunktbewegung zu ermöglichen.

Bevorzugt sind die Hörnerfunkenstrecken in einer Ebene benachbart nebeneinander ausgebildet. Erfindungsgemäß ist die Anordnung der Hörnerfunkenstrecken mit entsprechenden Hörnerelektroden spiegelsymmetrisch.

Die Deionkammer umfasst in an sich bekannter Weise eine Vielzahl von beabstandeten Einzelblechen, die bei einer Ausführungsform eine V-förmige Einkerbung aufweisen können, deren V-Öffnung zur Hörnerfunkenstrecke gerichtet ist, um über die Wahl des Abstands der Einzelbleche und/oder einer zusätzlichen Verdämmung den Strömungswiderstand im Einlaufbereich der Deionkammer einzustellen oder vorzugeben. Dabei ist auch die Deionkammer bevorzugt spiegelsymmetrisch mit zu beiden Seiten V-förmigen Öffnungen realisiert und es ist bei der ersten Ausführungsform die Trennwand über die Symmetrieachse verlaufend angeordnet.

Die Deionkammer kann in an sich bekannter Weise Entlüftungsöffnungen aufweisen, über deren Anzahl, Größe und Formgebung der Strömungswiderstand im Einlaufbereich einstell- oder vorgebbar ist.

Alternativ oder ergänzend kann im Zündbereich eine Triggerelektrode angeordnet werden, wobei die Triggerelektrode ein leitfähiges Element umfassen kann, welches von einer Gleitstrecke umgeben ist oder benachbarte Gleitstrecken aufweist.

Die Trennwand ist also gemäß obiger Darlegung der ersten Ausführungsform zwischen zwei Rücken-an-Rücken liegenden Deionkammern anordenbar.

Ergänzend besteht die Möglichkeit, im Gehäuse ferromagnetische Mittel zur Steuerung des Lichtbogenlaufbereichs vorzusehen.

In Weiterbildung der Erfindung ist die Hörnerfunkenstrecke mit Deionkammer zur Lichtbogenlöschung innerhalb des Isolierstoffgehäuses so ausgebildet, dass Maßnahmen zur Einstellung eines unterschiedlichen Verhaltens des bei einer Impulsstrombelastung entstehenden Lichtbogens einerseits sowie des netzfolgestrombedingten Lichtbogens andererseits geschaffen werden, wobei hierfür der Abstand der gegenüberliegenden Elektrodenflächen der Hörnerfunkenstrecken im Zündbereich eng gehalten ist und die Anordnung der sich gegenüberliegenden Elektrodenflächen im Zündbereich eine geringe Abstandsaufweitung in Richtung des Endes der Hörnerfunkenstrecke besitzt.

Der Abstand der sich gegenüberliegenden Elektrodenflächen im Zündbereich kann <1,5mm betragen und liegt vorzugweise im Bereich zwischen 0,3mm und 0,8mm.

Bei einer derart weitergebildeten Hörnerfunkenstrecke ist eine Gaszirkulation vorgesehen, derart, dass die durch den blitzimpulsstrombedingten Lichtbogen erzeugte Druckwelle von der Deionkammer und/oder Strömungshindernissen reflektiert wird und der Lichtbogenbewegung entgegenwirkt sowie der Gasstrom, welcher durch die Deionkammer hindurchtritt, über Umlenkmittel zumindest teilweise zum Zündbereich zurückgeleitet und zu in den Elektroden vorhandenen Strömungsöffnungen geführt wird. Hierdurch wird die Lichtbogenbewegung bei Netzfolgeströmen in Richtung Deionkammer unterstützt, wobei in diesem Sinne die Strömungsöffnungen oberhalb des Zündbereichs in Richtung Deionkammer angeordnet werden.

Die erfindungsgemäße Hörnerfunkenstrecke mit Deionkammer ist so ausgebildet, dass diese ein universelles Modul mit äußeren Anschlussklemmen für die Elektroden bildet, wobei das Modul in ein an sich bekanntes Steckteil oder Außengehäuse je nach Kundenwunsch integrierbar ist.

Bei einer Weiterbildung kann das Hörnerfunkenstrecken-Modul unmittelbar auf einem Verdrahtungsträger, insbesondere einer Leiterplatte angeordnet werden.

Bei der erfindungsgemäßen Hörnerfunkenstrecke können also Mittel zur gasströmungsbedingten Beeinflussung des Lichtbogens und dessen Laufverhaltens vorgesehen sein. Ergänzend oder alternativ besteht die Möglichkeit, Mittel zur magnetischen Beblasung des Lichtbogens auszubilden. Dabei kann die Beweglichkeit des Lichtbogens unmittelbar nach dessen Zündung durch eine Kombination von Maßnahmen zur Verstärkung des lichtbogenbedingten Eigenmagnetfelds und einer gestaffelten Gaszirkulation des Ableiters erhöht werden, wobei in diesem Sinne die Elektroden im Laufbereich des Lichtbogens die vorerwähnten Ausnehmungen aufweisen, durch welche der Gasstrom zur Unterstützung der Lichtbogenbewegung in das Innere der Lichtbogenkammer gelangt.

Bei der zweiten Ausführungsform der Erfindung sind im Gehäuse zwei, räumlich getrennte Deionkammern vorgesehen, wobei die Öffnungsbereiche der Hörnerelektroden bzw. des jeweiligen Hörnerelektrodenpaares voneinander wegweisen und zur jeweils zugeordneten Deionkammer führen. Auch bei dieser Ausführungsform liegt ein grundsätzlich symmetrischer Aufbau vor und es sind getrennt herausgeführte elektrische Anschlüsse zur wahlweisen Reihen- oder Parallelschaltung der im Gehäuse integrierten Hörnerfunkenstrecken vorhanden.

Bei einer beispielhaften rechteckigen Gehäuseform sind die Deionkammern an zwei Seitenwänden gegenüberliegend im Gehäuseinneren befindlich. Die Zündbereiche der Hörnerelektroden sind beidseitig einer Symmetrieachse angeordnet. Auf eine Trennwand, wie in der ersten Ausführungsform erwähnt, kann verzichtet werden.

Die Erfindung soll nachstehend anhand eines Ausführungsbeispiels sowie unter Zuhilfenahme von Figuren näher erläutert werden.

Hierbei zeigen:
- Fig. 1: eine prinzipielle Ausbildung der Hörnerfunkenstrecke mit Deionkammer in nichtausblasender Bauform, ausgebildet als Modul mit zwei symmetrisch gegenüberliegenden Hörnerfunkenstrecken und einer zentralen Deionkammer, welche eine Trennwand aufweist, um die Lichtbögen der jeweiligen Hörnerfunkenstrecken voneinander zu trennen und um eine für die notwendige Lichtbogenfußpunktbewegung erforderliche Gasrückführung bzw. Gaszirkulation zu ermöglichen, wobei mit A1 die elektrischen Anschlüsse der längeren der jeweiligen Hörnerelektrode und mit A3 der verbundene Anschluss zur kürzeren der Hörnerelektroden bezeichnet ist, und
- Fig. 2: eine prinzipielle Ausbildung der Hörnerfunkenstrecken mit Deionkammer in nichtausblasender Bauform gemäß einem zweiten Ausführungsbeispiel der Erfindung, wobei wiederum von einem quasi rechteckförmigen Gehäuse ausgegangen wird, jedoch zwei getrennte Deionkammern an zwei Seitenwänden gegenüberliegend im Gehäuseinneren befindlich sind und die Zündbereiche der anderen Elektroden beidseitig einer Symmetrieachse S ausgeführt werden.

Wie anhand der Darstellung nach Fig. 1 nachvollziehbar, besteht die Möglichkeit, die kürzere der Hörnerelektroden 1 als einfaches, durchgehendes, gemeinsames Metallstück in klassischer Stanz-Biege-Technik zu realisieren. Ebenso können die längeren, Einzelelektroden 2 in einfacher Weise gefertigt und in das Isolierstoffgehäuse 4 eingesetzt werden.

Entsprechende, die Deionkammer 3 bildende Einzelbleche werden in bekannter Weise im Isolierstoffgehäuse 4 eingesetzt, wobei nicht gezeigte Öffnungen oder Durchbrüche im Gehäuseinneren zum Erhalt einer gezielten Gasströmung vorgesehen sind und diesbezüglich weitere Einsatzteile wie z.B. Splitter, Umlenkmittel oder dergleichen je nach Auslegung der Hörnerfunkenstrecke angeordnet werden können.

Es besteht also die Möglichkeit, ein einziges Grundmodul, umfassend die entsprechenden Hörnerelektrodenpaare nebst Deionkammer durch das Vorsehen und Einsetzen weiterer Teile zur Führung und Lenkung des Lichtbogens anwendungsseitig zu optimieren bzw. kundenwunschspezifisch herzustellen.

Es besteht die Möglichkeit der Integration des Hörnerfunkenstrecken-Moduls sowohl wie in der Figur 1 als auch in der Figur 2 dargestellt ist in ein klassisches Reiheneinbaugehäuse.

Bei der Ausführungsform gemäß Figur 2 wird wiederum von einer symmetrischen Konstruktion unter Ausbildung von zwei Hörnerfunkenstrecken in einem gemeinsamen Isolierstoffgehäuse 4 ausgegangen.

Im Unterschied zur ersten Ausführungsform nach Figur 1 ist jedoch keine zentrale, durch eine Trennwand K unterteilte, Deionkammer 3 vorhanden. Vielmehr liegen zwei getrennte Deionkammern 3 vor, die sich im gezeigten Beispiel im Inneren des Isolierstoffgehäuses 4 an zwei gegenüberliegenden Seitenwänden des Isolierstoffgehäuses 4 befinden.

Die Öffnungsbereiche der Hörnerelektroden 1; 2 führen zur jeweiligen zugeordneten Deionkammer 3.

Die Zündbereiche Z sind eng benachbart zu einer Symmetrieachse S in einem zentralen Bereich angeordnet und liegen nicht, wie bei der Figur 1 dargestellt, entfernt von der Symmetrieachse S in den Gehäuserandbereichen.

Sowohl bei der ersten als auch bei der zweiten Ausführungsform gemäß den Figuren 1 und 2 besteht die Möglichkeit, Bauteile 5 zur Triggerung in unmittelbarer Nähe einer entsprechenden Trägerelektrode, die in den Zündbereich Z führt, innerhalb des Isolierstoffgehäuses 4 anzuordnen.

In der Figur 2 sind die Anschlüsse der längeren Elektroden der jeweiligen Hörnerfunkenstrecke mit A1 und die je in der kürzeren Elektroden mit A3 bezeichnet.

Beiden Ausführungsbeispielen ist gemeinsam, dass die Elektroden 1; 2 der jeweiligen Hörnerelektrodenanordnung in einfacher Weise aus Stanz-Biegeteilen bestehen können und gleichzeitig über angeformte Anschlüsse A1; A3 verfügen, was die Herstellungskosten eines diesbezüglichen Überspannungsableiters senkt.

## Patentansprüche

1. Hörnerfunkenstrecke mit Deionkammer (3) in nichtausblasender Bauform mit einem Isolierstoffgehäuse (4) als Stütz- und Aufnahmekörper für die Hörnerelektroden (1; 2) und die Deionkammer (3) sowie Mitteln zum Leiten der lichtbogenbedingten Gasströmung, wobei die Hörnerelektroden (1; 2) eine unsymmetrische Form, umfassend eine längere (2) und eine kürzere (1) Elektrode, aufweisen, wobei im Zündbereich (Z) beide Elektroden (1; 2) nahezu parallel oder mit geringer Divergenz verlaufen, der Lichtbogenlaufbereich zwischen den Elektroden in Richtung Deionkammer (3) begrenzt ist, das Gehäuse Abschnitte besitzt, welche mindestens ein Deionkammerteil aufnehmen, wobei Durchbrüche oder Öffnungen vorgesehen sind, so dass die Gasströmung mindestens teilweise in die Deionkammer gelangt,
**dadurch gekennzeichnet, dass**
mindestens zwei Hörnerfunkenstrecken im Gehäuse (4) befindlich sind, welche getrennt herausgeführte elektrische Anschlüsse (A1; A3) zur wahlweisen Reihen- oder Parallelschaltung der im Gehäuse (4) integrierten Hörnerfunkenstrecken aufweisen, wobei die zwei Hörnerfunkenstrecken mit ihren Elektroden (1; 2) spiegelsymmetrisch bezüglich einer Symmetrieachse (S) im Gehäuse (4) angeordnet sind.

2. Hörnerfunkenstrecke nach Anspruch 1,
**dadurch gekennzeichnet, dass**
innerhalb des Gehäuses eine Trennwand (K) ausgebildet ist, um eine Trennung der Lichtbogenbrennräume zu erreichen und eine Gasströmung zur Lichtbogenfußpunktbewegung zu ermöglichen.

3. Hörnerfunkenstrecke nach Anspruch 1 oder 2,
**dadurch gekennzeichnet, dass**
im Gehäuse (4) ferromagnetische Mittel zur Steuerung des Lichtbogenlaufes vorgesehen sind.

4. Hörnerfunkenstrecke nach einem der vorangegangenen Ansprüche,
**dadurch gekennzeichnet, dass**
diese als universelles Modul mit äußeren Anschlüssen für die Elektroden (1; 2) gebildet ist, welches in ein Steckteil oder ein Außengehäuse je nach Kundenwunsch integrierbar ist.

5. Hörnerfunkenstrecke nach einem der Ansprüche 1 bis 3,
**dadurch gekennzeichnet, dass**
diese unmittelbar auf einem Verdrahtungsträger, insbesondere einer Leiterplatte anordenbar ist.

## Claims

1. Horn spark gap having a deion chamber (3) in non-discharging design comprising an insulating material housing (4) as a supporting and receiving body for the horn electrodes (1; 2) and the deion chamber (3) and means for guiding the gas flow induced by the arc, wherein the horn electrodes (1; 2) have an asymmetrical shape, comprising a longer (2) and a shorter (1) electrode, wherein in the ignition area (Z), the two electrodes (1; 2) extend virtually in parallel or with little divergence, the arc runner area between the electrodes is delimited in the direction of the deion chamber (3), the housing has sections which accommodate at least one deion chamber part, apertures or openings being provided so that the gas stream reaches the deion chamber at least in part,
**characterized in that**
at least two horn spark gaps are located in the housing (4), which have electric connections (A1; A3) led out separately for the optional series or parallel connection of the horn spark gaps integrated in the housing (4), wherein the two horn spark gaps have their electrodes (1; 2) arranged within the housing (4) to be mirror-symmetrical with respect to a symmetry axis (S).

2. Horn spark gap according to claim 1,
**characterized in that**
a partition (K) is formed inside the housing in order to achieve the arc combustion chambers to be separated and a gas flow to be enabled for the arc base point movement.

3. Horn spark gap according to claim 1 or 2,
**characterized in that**
ferromagnetic means are provided in the housing (4) for controlling the arc progress.

4. Horn spark gap according to anyone of the preceding claims,
**characterized in that**
it is formed as a universal module having external connection terminals for the electrodes (1; 2), wherein the module can be integrated in a plug-in part or an outer housing depending on customer requirements.

5. Horn spark gap according to anyone of claims 1 to 3,
**characterized in that**
it may be arranged directly on a wiring carrier, in particular a printed circuit board.

## Revendications

1. Éclateur à cornes avec chambre de désionisation (3) dans une forme structurelle sans soufflage, comprenant un boîtier en matériau isolant (4) à titre de corps de soutien et de réception pour les électrodes à cornes (1 ; 2) et la chambre de désionisation (3), ainsi que des moyens pour guider l'écoulement gazeux provoqué par l'arc électrique,
dans lequel les électrodes à cornes (1 ; 2) ont une forme asymétrique, comprenant une électrode plus longue (2) et une électrode plus courte (1), telles que dans la zone d'éclatement (Z) les deux électrodes (1 ; 2) s'étendent pratiquement parallèlement ou avec une faible divergence, la zone de parcours de l'arc électrique entre les électrodes est limitée en direction de la chambre de désionisation (3), le boîtier possède des portions qui reçoivent au moins une partie de la chambre de désionisation, et il est prévu des traversées ou des ouvertures, de sorte que l'écoulement gazeux parvient au moins partiellement dans la chambre de désionisation, **caractérisé en ce que**
au moins deux éclateurs à cornes se trouvent dans le boîtier (4), qui présentent des bornes électriques (A1 ; A3) sortant séparément pour la mise en circuit sélective en série ou en parallèle des éclateurs à cornes intégrés dans le boîtier (4),
les deux éclateurs à cornes ayant leurs électrodes (1 ; 2) disposées symétriquement par rapport à un axe de symétrie (S) dans le boîtier (4).

2. Éclateur à cornes selon la revendication 1,
**caractérisé en ce que**
une cloison de séparation (K) est réalisée à l'intérieur du boîtier, afin d'obtenir une séparation des chambres de combustion à arc électrique et de permettre un écoulement gazeux destiné à déplacer le pied de l'arc électrique.

3. Éclateur à cornes selon la revendication 1 ou 2,
**caractérisé en ce que**
des moyens ferromagnétiques sont prévus dans le boîtier (4) pour contrôler le parcours de l'arc électrique.

4. Éclateur à cornes selon l'une des revendications précédentes, **caractérisé en ce que**
celui-ci forme un module universel avec des bornes de raccordement extérieures pour les électrodes (1 ; 2), ce module pouvant être intégré dans une partie enfichable ou dans un boîtier extérieur selon les souhaits de la clientèle.

5. Éclateur à cornes selon l'une des revendications 1 à 3, **caractérisé en ce que**
celui-ci peut être agencé directement sur un support de câblage, en particulier sur une carte à circuits.
